# EUROPÄISCHE PATENTSCHRIFT

(11) **EP 1 384 421 B1**
(45) Veröffentlichungstag und Bekanntmachung des Hinweises auf die Patenterteilung: **10.09.2008**
(21) Anmeldenummer: 03016740.7
(22) Anmeldetag: 22.07.2003
(51) Int. Cl.: A47B 95/00

(54) **Sockelblende**
Plinth
Plinthe

(30) Priorität: 22.07.2002 DE 10233201
(43) Veröffentlichungstag der Anmeldung: 28.01.2004
(73) Patentinhaber: bulthaup GmbH & Co. KG, 84153 Aich (DE)
(72) Erfinder: Langer, Otto, 84494 Neumarkt-St. Veit (DE); Neumann, Rene, 84149 Eberspoint (DE); Haberl, Thomas, 85356 Freising/Attaching (DE); Birnkammer, Armin, 84137 Vilsbiburg (DE); Delbeck, Klaus, 80339 München (DE)
(74) Vertreter: Laufhütte, Dieter

(56) Entgegenhaltungen:
- EP-A- 0 966 905
- WO-A-99/60892
- DE-A- 2 022 156
- DE-A- 2 226 280
- DE-A- 3 026 882
- DE-U- 8 702 736
- DE-U- 9 216 067
- FR-A- 2 410 208
- GB-A- 1 461 033

## Beschreibung

Die Erfindung betrifft einen Küchenschrank mit einem auf Sockelfüßen oder einem Sockelgestell stehenden Korpus und zumindest einer Sockelblende.

Küchenschränke nach dem Stand der Technik sind beispielsweise in den Figuren 1 bis 3 dargestellt. Der dort dargestellte Küchenschrank 10 steht aus statischen Gründen auf Sockelfüßen 12, die mittels einer Sockelblende 14 verkleidet sind. Der Sockelbereich und insbesondere die senkrecht ausgerichtete Sockelblende sind sichtbar. Der Sockelrücksprung beträgt ca. 5 bis 10 cm, so dass genügend Fußfreiraum vorhanden ist, um an einer Küchenzeile bequem arbeiten zu können. Insgesamt ist die Gestaltung des Sockelrahmens auch vom Einbau von Geräten, wie beispielsweise einem Geschirrspüler, abhängig.

Aus FR-A-241-0208 ist eine Sockelblende bekannt, welche in einem oberen Bereich direkt unterhalb des Korpus einen großen Sockelrücksprung aufweist und dann nach vorne hin schräg verläuft. Aus WO-A-9960892 ist eine Sockelblende bekannt, welche drehbar am Korpus befestigt ist und in einem oberen Bereich schräg nach hinten verläuft, dann einen senkrechten Bereich aufweist und der Abschluss zum Boden hin von einem nach vorne schräg verlaufendem Bereich gebildet wird, wobei der senkrechte Bereich länger ist als die schrägen Bereiche.

Nachteilig bei dieser Lösung ist der sichtbare Sockelbereich, der den entsprechenden Küchenschränken, die häufig in einer Zeile miteinander verbunden sind, insgesamt einen statischen und "schweren" Gestaltungseindruck verleiht.

Es ist auch bekannt, Rahmenkonstruktionen mit sichtbaren Einzelfüßen, auf denen die Schrankelemente abgestellt werden, vorzusehen. Beispiele hierfür sind sogenannte Kücheninseln.

Ferner sind Schrankelemente bekannt, welche mittels eines Traggerüsts an der Wand befestigt werden und daher "im Raum schweben". Dies ist von Vorteil, da man den Sockelbereich gut reinigen kann. Darüber hinaus entsteht entgegen dem statischen "schweren" Eindruck ein schwebender Eindruck, der eine große Leichtigkeit zum Ausdruck bringt, ein sogenanntes "light design". Grundsätzlich ist es unter ästhetischen Gesichtspunkten ein Bestreben, den Schrankelementen ästhetisch einen möglichst leichten Eindruck ("light design") zu vermitteln. Allerdings ist es nicht immer möglich, die Schrankelemente schwebend an der Wand anzubringen. Dies ist gegebenenfalls unter statischen Gesichtspunkten der zur Verfügung stehenden Wände bzw. unter Kostengesichtspunkten nicht möglich.

Aufgabe der Erfindung ist es daher, einen Küchenschrank zu schaffen, der einerseits ästhetisch den Eindruck eines leichten Designs ("light design") vermittelt. Andererseits soll ein derartiger Küchenschrank unabhängig von den statischen Gegebenheiten der Küche kostengünstig realisierbar sein.

Erfindungsgemäß wird diese Aufgabe durch die Kombination der Merkmale des Anspruchs 1 gelöst. Nach dieser Lösung verläuft die Sockelblende von der Außenseite des Korpus abschnittsweise oder vollständig schräg oder stufig nach innen, so dass der Sockelbereich optisch dem Betrachter nicht ins Auge fällt. Dem Küchenschrank wird somit ein schwebender Eindruck vermittelt.

Bevorzugte Ausgestaltungen der Erfindung ergeben sich aus den sich an den Hauptanspruch anschließenden Unteransprüchen. Demnach beträgt die Sockelhöhe ca. 4 bis 14 cm, vorzugsweise aber 6 cm. Auch Höhen > 14 cm sind möglich. Bei dieser Höhe ergibt sich ein ausreichender Freiraum. Die Abschrägung der Sockelblende nach hinten beträgt einen Winkel von ca. 30° bis 60°, vorzugsweise aber ca. 45°.

Der abgeschrägte Sockel kann je nach Einbaunotwendigkeit nicht nur vorne, sondern auch seitlich oder allseitig angebracht sein, wie es beispielsweise bei dem Zusammenstellen von Küchenschränken zu einer sogenannten "Insel" bzw. "Halbinsel" notwendig sein mag oder wie es sich am Ende einer Küchenzeile ergeben kann.

Eine weitere Ausführungsvariante neben der einfachen abgeschrägten Form bildet eine konkav nach innen gewölbte Fläche. Hierdurch ergibt sich noch mehr Fußfreiraum. Die schräge Sockelblende kann in einem bestimmten Abstand über dem Boden enden, um den Reinigungsvorgang zu erleichtern und den Fußfreiraum zu optimieren. Den Abschluss zum Boden hin bildet in diesem Fall eine senkrechte Leiste, welche in der Höhe beweglich gelagert sein kann. Hierdurch können Bodenunebenheiten ausgeglichen werden und der Montageaufwand kann reduziert werden. Diese Leiste kann gemäß einer weiteren Ausbildung der vorliegenden Erfindung mit einer weichen Dichtlippe ausgestattet sein und wird mit einer Feder oder ähnlichem oder durch ihr Eigengewicht nach unten auf den Boden gedrückt. Hierdurch ergibt sich eine optimale Abdichtung zum Boden hin. Die Sockelblende kann in vorteilhafter Weise mit den Sockelfüßen bzw. dem Sockegestell verbunden sein. Hierzu können die Sockelblenden beispielsweise an den Sockelfüßen festgeklemmt sein.

Alternativ lassen sich die Sockelblenden aber auch mittels Haltelaschen am Korpus festclipsen oder mit Rohrklammern an den Sockelfüßen montieren.

Die Sockelblenden können in Form eines Profils ausgebildet sein, das beispielsweise aus Aluminium, Stahl oder Kunststoff hergestellt ist.

Im Bereich von Kühlschränken kann das Sockelprofil in bekannter Art und Weise mit entsprechenden Lüftungsschlitzen versehen sein, um so die notwendige Belüftung zur Kühlung zu ermöglichen.

In weiterer Ausgestaltung der vorliegenden Erfindung kann vorgesehen sein, dass die Sockelblende wenigstens auf ihrer sichtbaren Seite auf ihrer Oberfläche ein Profil aufweist. Dabei kann es sich beispielsweise um eine Riffelung handeln. Selbstverständlich sind jedoch auch beliebige andere Profilierungen der sichtbaren Oberfläche der Sockelblende denkbar. In bevorzugter Ausgestaltung der vorliegenden Erfindung ist die Sockelblende zwei- oder mehrteilig ausgeführt, wobei diese ein Montageprofil sowie eine daran angeordnete Verblendung aufweisen kann. Das Montageprofil wird in geeigneter Weise an dem Küchenschrank befestigt. Hierzu kommen beliebige Befestigungsmöglichkeiten in Betracht, wie sie beispielsweise hinsichtlich der Sockelblende in den Figuren 4 bis 51 dargestellt sind. Dementsprechend kann das Montageprofil unmittelbar am Küchenschrank oder an den Sockelfüßen befestigt sein, wie dies beispielsweise in den Figuren 33 bis 51 dargestellt ist.

Die Verblendung, die die sichtbare Seite der Sockelblende bildet, ist in geeigneter Weise mit dem Montageprofil verbunden. Hierbei ist beispielsweise denkbar, dass die Verblendung auf das Montageprofil aufgesteckt oder aufgeschoben wird.

In weiterer Ausgestaltung der vorliegenden Erfindung ist vorgesehen, dass die Sockelblende vorzugsweise zum Zwecke der Belüftung eine Aussparung bzw. einen geänderten Profilquerschnitt aufweist. Verläuft die Aussparung nicht bis zum Boden, ergibt sich der Vorteil, dass insbesondere für einen stehenden Betrachter die Aussparung nicht erkennbar ist, so dass sich auch im Bereich der Aussparung ein ansprechender und einheitlicher optischer Gesamteindruck ergibt. In diesem Fall erstreckt sich unterhalb der Aussparung eine Sockelleiste, die vorzugsweise auf dem Boden aufsteht aber auch vom Boden beabstandet angeordnet sein kann. Die Aussparung kann in beliebiger Breite vorgesehen sein. Grundsätzlich ist es auch möglich, mehrere Aussparungen vorzusehen, sofern dies erforderlich sein sollte.

In weiterer Ausgestaltung der vorliegenden Erfindung ist vorgesehen, dass ein senkrecht stehendes Profil mit Spannbeschlägen auf den Boden gedrückt wird und ein Dekorprofil bzw. eine Verblendung davor angeordnet ist, die beispielsweise angeklipst werden kann.

Sofern die Verblendung ein Profil aufweist, kann dies beliebig ausgeführt sein. In bevorzugter Ausgestaltung der vorliegenden Erfindung wird eine Profilform gewählt, die sogenannten Kühlrippen ähnlich sieht.

Weiterhin kann vorgesehen sein, dass das Sockelprofil wenigstens zwei senkrecht stehende Flächen aufweist, die durch eine oder mehrere verschiedene Schrägen verbunden sind, wobei die obere Senkrechte mit der Korpusvorderkante bündig abschließt.

Desweiteren kann vorgesehen sein, dass das Sockelprofil wenigstens zwei senkrecht stehende Flächen aufweist, die durch eine oder mehrere verschiedene Schrägen verbunden sind, wobei die obere Senkrechte mit der Front des Küchenschrankes bündig abschließt.

In beiden Fällen kann vorgesehen sein, dass die obere Senkrechte dasselbe Dekor wie die Front bzw. die Korpusvorderkante aufweist. Entsprechendes gilt ebenfalls für die untere und jede weitere Fläche der Sockelblende.

Entsprechendes gilt für eine stufige Ausführung der Sockelblende. Auch in diesem Fall kann vorgesehen sein, dass zumindest die Senkrechten dasselbe Dekor wie die Front oder die Korpusvorderkante aufweisen.

Die obigen Ausführungen gelten für schräge oder stufige Ausführungsformen entsprechend.

Weiter Einzelheiten und Vorteile der Erfindung werden anhand von in den Figuren dargestellten Ausführungsbeispielen näher erläutert. Es zeigen:
- Fig. 1 bis 3:: Darstellungen eines Küchenschranks nach dem Stand der Technik,
- Fig. 4 bis 58:: unterschiedliche Ausführungsvarianten des erfindungsgemäßen Küchenschranks teilweise in Form von Konstruktionsdetails.

In der Ausführungsvariante gemäß der Figuren 4 bis 6 ist jeweils ein Möbekorpus 10 dargestellt, in welchem in bekannter Art und Weise Schubfächer 16 geführt sind. Der Möbelkorpus 10 steht in an sich bekannter Weise auf vier Sockelfüßen 12. Nach vorne hin ist eine Sockelblende 18 vorgesehen, die um ca. 45° vom Korpus ausgehend zum Boden und zum Inneren des Korpus hin, d. h. nach hinten, schräg verläuft.

Die Sockelblende 18 besteht aus einem Profilkörper aus Aluminium, Stahl oder Kunststoff, der einen im Querschnitt dreieckigen Hohlraum aufweist. In einer entsprechenden Ausnehmung 20 ist eine senkrecht verlaufende Leiste 22 gelagert, die den ca. 1 bis 2 cm großen Abstand zwischen dem Boden und dem Ende der schrägen Sockelblende 18 überbrückt.

Während in der Ausführungsvariante gemäß der Figuren 4 bis 6 die Sockelblende 18 nur auf einer Seite angeordnet war, ist sie in den Ausführungsvarianten der Figuren 7 bis 9 auf zwei sich gegenüberliegenden Seiten montiert. In der Ausführungsvariante gemäß der Figuren 10 bis 15 ist eine entsprechend schräg verlaufende Sockelleiste, wie sie zuvor beschrieben wurde, rund umlaufend vorgesehen. Bei dieser rundumlaufenden Sockelleiste 18, wie sie beispielsweise bei einer sogenannten Kücheninsel verwendet wird, können die Eckbereiche, wie in den Figuren 16 bis 21 im Detail dargestellt, auf Gehrung geschnitten sein.

Es können hier aber auch, wie anhand der Figuren 22 bis 24 dargestellt, entsprechende abgerundete Eckbereiche gebildet werden, wobei hier gesonderte Eckbereiche 24 geformt sind, die mit den entsprechenden Sockelblenden 18 zusammensteckbar sind. Die Ausführungsvariante gemäß der Figuren 25 bis 28 zeigt eine Eckdarstellung mit einer kantig und auf Gehrung gearbeiteten Außenecke als gesondertem Teil 26, welche mit den Sockelblenden 18 verbindbar ist. Die Figuren 29 bis 32 wiederum zeigen eine andere alternative Ausgestaltung der Ecke, ähnlich zu dem gemäß der Figuren 22 bis 24.

Anhand der Ausführungsvarianten gemäß der Figuren 33 bis 45 sind unterschiedliche Befestigungsmöglichkeiten der Sockelblende 18 am Korpus 10 bzw. den Sockelfüßen 12 dargestellt. So ergibt sich aus der Ausführungsvariante gemäß der Figuren 33 bis 35, dass bei den Sockelfüßen 12 ein Montageschlitz 30 vorgesehen ist. Die hier vorgesehene Sockelblende ist als Profil ausgebildet und weist einen abgekanteten Haltebereich 32 auf, der in die entsprechende schlitzartige Ausnehmung 30 im Bereich der Sockelfüße 12 greift. Die hier dargestellte Sockelblende 18 ist anders als die Sockelblenden der zuvor erläuterten Ausführungsvarianten nicht flach ausgebildet, sondern konkav nach innen gewölbt.

Die Ausführungsvarianten gemäß der Figuren 36 bis 38 unterscheiden sich von derjenigen der Figuren 33 bis 35 im wesentlichen nur dadurch, dass hier ein zusätzliches klammerartiges Halteelement 34 vorgesehen ist, das in entsprechende Ausnehmungen einerseits im Bereich der Sockelfüße 12 und andererseits in der Sockelblende 18 eingreift, um die Befestigung der Sockelblende 18 zu ermöglichen. In der hier dargestellten Ausführungsvariante ist wiederum eine senkrecht verlaufende Leiste 22 vorhanden.

In der Ausgestaltung gemäß der Figuren 39 bis 43 ist die Sockelleiste 18 mit entsprechenden Klammern 34 an den Sockelfüßen 12 festgeclipst. Hierdurch ist eine besonders einfache und schnell lösbare Ausführungsvariante geschaffen. Eine alternative Befestigung ergibt sich aus den Darstellungen gemäß der Figuren 44 und 45. Hier sind beim Profil der Sockelblende 18 Ansätze 40 mit einem kantenartigen Vorsprung 42 gebildet, die in entsprechende Rasterfelder 44 an den Sockelfüßen 12 eingreifen. Die Vorsprünge 40 sind klammerförmig und erzeugen eine gewisse Vorspannung, so dass beim entsprechenden Befestigen der Sockelblende 18 über ein entsprechendes Aufrasten der Vorsprünge 42 auf die gewünschte Position innerhalb des Rasterfeldes 44 Toleranzschwankungen ausgeglichen werden können.

Anhand der Figuren 46 bis 48 einerseits und der Figuren 49 bis 51 andererseits werden Beispiele für die Federbelastung der dichtenden Leisten 22 näher erläutert. Hier ist in der ersten Ausführungsvariante gemäß der Figuren 46 bis 48 eine Sockelblende 18 mit entsprechend in einer Ausnehmung 20 verschiebbar aufgenommenen Leiste 22 gezeigt, die über die wellenförmig geformte Feder 50 aus Metall oder Kunststoff in Richtung zum Boden hin belastet wird. Mittels der entsprechenden Vorsprünge 52 an der Leiste 22 bzw. den entspechenden Vorsprüngen 54 am Profil der Sockelblende 18 kann ein Herausrutschen der Leiste 22 beim Anheben des Küchenschrankes vermieden werden.

In der Ausführungsvariante gemäß der Figuren 49 bis 51 ist ein Sockelprofil 18 mit Dichtleiste 22 und anextrudierter Kunststoffeder 60 gezeigt. Hier ist ein Höhenausgleich im Bereich von einigen Zentimetern möglich. Die einzelnen Teile, nämlich das Sockelprofil 18, die Dichtleiste 22 und die Federleiste 60 können auch einzeln extrudiert und dann verclipst werden, wenn dies fertigungstechnisch erforderlich ist.

Die Figuren 52 bis 56 zeigen in unterschiedlichen schematischen Längsschnittdarstellungen unterschiedliche Varianten der erfindungsgemäßen Sockelblende. Wie aus Fig. 52 ersichtlich, kann die Sockelblende 18 in unterschiedlichen Höhen ausgeführt sein, wobei mit zunehmender Höhe der Sockelblende 18 deren Winkel zur Vertikalen abnimmt. Selbstverständlich ist es ebenfalls möglich, den Winkel konstant zu halten, was mit zunehmender Sockelhöhe dazu führt, dass die untere Kante des Sockels 18 oder einer daran angeordneten Leiste weiter zurückversetzt wird.

Fig. 53 zeigt eine weitere Ausführungsform des Küchenschrankes, bei dem sich oberhalb der Sockelblende 18, die in unterschiedlichen Höhen ausgeführt ist, eine horizontal verlaufende Leiste 70 erstreckt, die zusammen mit der Sockelblende 18 der Höhe der Sockelblenden 18 gemäß Fig. 52 entspricht.

Alternativ dazu lässt sich ebenfalls eine Ausführungsform realisieren, bei der sich die Leiste 72 unterhalb der schräg verlaufenden und in unterschiedlichen Höhen dargestellten Sockelblende 18 erstreckt, wie dies in Fig. 54 dargestellt ist. In beiden Fällen wird aufgrund der schräg verlaufenden Sockelblende 18 ein schwebender Eindruck des Küchenschrankes vermittelt.

Fig. 55 zeigt ein weiteres Ausführungsbeispiel, in dem die Sockelblende 18 von einer oberhalb liegenden Leiste 70 und einer unterhalb befindlichen Leiste 72, die jeweils horizontal verlaufen, eingefasst ist. Dadurch ergibt sich ein von den Varianten gemäß Fig. 53 und 54 abweichender optischer Gesamteindruck, wobei der Eindruck des schwebenden Küchenschrankes erhalten bleibt. Auch in diesem Ausführungsbeispiel ist die Sockelblende 18 in unterschiedlichen Höhen ausgeführt. Der Winkel der Sockelblende 18 ist in diesem Fall unabhängig von deren Höhe konstant. Dies ist selbstverständlich ebenso für die anderen Ausgestaltungen möglich.

Fig. 56 zeigt schließlich eine Ausführungsform, bei der die Höhe der Sockelblende 18 unverändert bleibt. Diese ist unterhalb der horizontal verlaufenden Leiste70 angeordnet, wie dies aus Fig. 56 ersichtlich ist. Unterschiedliche Höhen werden in dem Ausführungsbeispiel gemäß Fig. 56 dadurch erreicht, dass die untere Leiste 72 in ihrer Höhe variiert wird, wie dies aus Fig. 56 hervorgeht.

Die Gesamthöhe des Sockels gemäß der Figuren 53 bis 56 entspricht unabhängig von ihrer konkreten Ausgestaltung der Gesamthöhe des entsprechenden Sockels gemäß Fig. 52.

Bei der unteren Leiste 72 kann es sich um eine Leiste gemäß einem der Ansprüche 4 bis 7 handeln. Dementsprechend kann die Leiste beispielsweise in Höhenrichtung beweglich gelagert sein und/oder an ihrem freien Ende eine Dichtlippe aufweisen, wodurch ein dichtender Abschluss zum Boden hin erreicht wird.

Fig. 57 zeigt eine Ausführungsform, bei der die Sockelblende 18 zwei senkrechte Flächen 90, 92 und eine diese verbindende Schräge 94 aufweist. Im Bereich der unteren Senkrechten 92 ist ein Spannbeschlag vorgesehen, der in Richtung des Bodens vorgespannt ist. Der Spannbeschlag kann beispielsweise durch eine senkrecht stehende Leiste 22 gebildet sein, wie sie den weiteren Ausführungsbeispielen entspricht.

Wie aus Fig. 57 ersichtlich, schließt die obere der senkrechten Flächen 90 bündig mit der Vorderkante des Korpus 10 ab. Diese obere senkrechte Fläche 90 sowie auch die untere senkrechte Fläche 92 können das gleiche Dekor aufweisen wie die Front 80, die beispielsweise als Tür, Klappe oder Schublade ausgeführt sein kann.

Fig. 58 zeigt ein Ausführungsbeispiel gemäß Fig. 57, bei dem jedoch die obere senkrechte Fläche 90 über die Vorderkante des Korpus 10 übersteht und bündig mit der Front 80 des Möbelstückes abschließt. In diesem Fall ist es besonders vorteilhaft, wenn zumindest die obere Senkrechte 90 das gleiche Dekor wie die Front 80 aufweist.

Die dargestellten Ausführungsbeispiele können nicht nur mit einer schrägen, sondern auch mit einer abschnittsweise schrägen, oder abschnittsweise stufigen oder vollständig stufigen Ausführung ausgeführt sein.

## Patentansprüche

1. Küchenschrank mit einem auf Sockelfüßen (12) oder einem Sockelgestell stehenden Korpus (10) und zumindest einer Sockelblende (18), wobei die Sokkelblende (18) vom Korpus (10) ausgehend zum Boden und zum Inneren des Korpus (10) hin schräg verläuft,
**dadurch gekennzeichnet,**
**dass** die schräge Sockelblende (18) in einem vorbestimmten Abstand vor dem Boden endet und dass den Abschluss zum Boden hin eine senkrecht verlaufende Leiste (22) bildet, wobei der Abstand zwischen dem Boden und dem Ende der schrägen Sockelblende (18) die Höhe der schrägen Sockelblende (18) nicht übersteigt.

2. Küchenschrank nach Anspruch 1, **dadurch gekennzeichnet, dass** die Sockelhöhe ca. 4 bis 14 cm, vorzugsweise 6 cm, beträgt.

3. Küchenschrank nach Anspruch 1 oder 2, **dadurch gekennzeichnet, dass** der Winkel der Schräge ca. 30° bis 60°, vorzugsweise ca. 45°, beträgt.

4. Küchenschrank nach Anspruch 3, **dadurch gekennzeichnet, dass** die senkrecht verlaufende Leiste (22) in Richtung ihrer Höhe beweglich gelagert ist.

5. Küchenschrank nach Anspruch 4, **dadurch gekennzeichnet, dass** die senkrecht verlaufende Leiste (22) federbelastet ist.

6. Küchenschrank nach Anspruch 3 oder 4, **dadurch gekennzeichnet, dass** die senkrecht verlaufende Leiste (22) an ihrem freien Ende eine weiche Dichtlippe aufweist.

7. Küchenschrank nach einem der Ansprüche 1 bis 7, **dadurch gekennzeichnet, dass** die Sockelblende (18) eine konkav nach innen gewölbte Fläche aufweist.

8. Küchenschrank nach einem der Ansprüche 1 bis 8, **dadurch gekennzeichnet, dass** die Sockelblende (18) mit den Sockelfüßen (12) bzw. dem Sockelgestell verbunden sind.

9. Küchenschrank nach einem der vorhergehenden Ansprüche, **dadurch gekennzeichnet, dass** die Sockelblende (18) wenigstens auf ihrer sichtbaren, von dem Küchenschrank abgewandten Seite auf ihrer Oberfläche ein Profil aufweist.

10. Küchenschrank nach Anspruch 10, **dadurch gekennzeichnet, dass** es sich bei dem Profil um eine Riffelung handelt.

11. Küchenschrank nach einem der vorhergehenden Ansprüche, **dadurch gekennzeichnet, dass** die Sockelblende (18) zwei- oder mehrteilig ausgeführt ist und ein Montageprofil sowie eine daran angeordnete Verblendung aufweist.

12. Küchenschrank nach einem der vorhergehenden Ansprüche, **dadurch gekennzeichnet, dass** die Sockelblende (18) vorzugsweise zum Zwecke der Belüftung eine Aussparung aufweist.

13. Küchenschrank nach Anspruch 12, **dadurch gekennzeichnet, dass** sich die Aussparung nicht bis zum Boden erstreckt und sich unterhalb der Aussparung eine Sockelleiste befindet.

## Claims

1. A kitchen cupboard having a carcass (10) standing on base feet (12) or on a base frame and having at least one base plinth (18), wherein the base plinth (18) extends obliquely toward the floor and toward the interior of the carcass (10) starting from the carcass (10),
**characterised in that**
the oblique base plinth (18) terminates at a preset spacing before the floor; and **in that** a rail (22) extending perpendicularly forms the termination towards the floor, with the spacing between the floor and the end of the oblique base plinth (18) not exceeding the height of the oblique base plinth (18).

2. A kitchen cupboard in accordance with claim 1, **characterised in that** the base height amounts to approximately 4 to 14 cm, preferably 6 cm.

3. A kitchen cupboard in accordance with either of claims 1 or 2, **characterised in that** the angle of the obliqueness amounts to approximately 30° to 60°, preferably to approximately 45°.

4. A kitchen cupboard in accordance with claim 3, **characterised in that** the rail (22) extending perpendicularly is movably supported in the direction of its height.

5. A kitchen cupboard in accordance with claim 4, **characterised in that** the rail (22) extending perpendicularly is spring-loaded.

6. A kitchen cupboard in accordance with either of claims 3 or 4, **characterised in that** the rail (22) extending perpendicularly has a soft sealing lip at its free end.

7. A kitchen cupboard in accordance with one of the claims 1 to 7, **characterised in that** the base plinth (18) has a concavely inwardly arched surface.

8. A kitchen cupboard in accordance with one of the claims 1 to 7, **characterised in that** the base plinth (18) is connected to the base feet (12) or to the base frame.

9. A kitchen cupboard in accordance with one of the preceding claims, **characterised in that** the base plinth (18) has a section on its surface at least at its visible side remote from the kitchen cupboard.

10. A kitchen cupboard in accordance with claim 10, **characterised in that** the section is a fluting.

11. A kitchen cupboard in accordance with one of the preceding claims, **characterised in that** the base plinth (18) is made in two parts or in multiple parts and has an assembly section as well as a facing arranged thereon.

12. A kitchen cupboard in accordance with one of the preceding claims, **characterised in that** the base plinth (18) preferably has a cut-out for the purpose of ventilation.

13. A kitchen cupboard in accordance with claim 12, **characterised in that** the cut-out does not extend to the floor and a base rail is located beneath the cut-out.

## Revendications

1. Armoire de cuisine comportant un corps (10) dressé sur des pieds de socle (12) ou sur un cadre de socle et comportant au moins une plinthe (18), la plinthe (18) s'étendant à partir du corps (10) en oblique vers le plancher et vers l'intérieur du corps (10),
**caractérisée en ce que**
la plinthe oblique (18) se termine à une distance prédéterminée en avant du plancher, et **en ce que** la terminaison vers le plancher est formée par une baguette (2) s'étendant verticalement, la distance entre le plancher et l'extrémité de la plinthe oblique (18) ne dépassant pas la hauteur de la plinthe oblique (18).

2. Armoire de cuisine selon la revendication 1, **caractérisée en ce que** la hauteur du socle est d'environ 4 à 14 cm, de préférence de 6 cm.

3. Armoire de cuisine selon la revendication 1 ou 2, **caractérisée en ce que** l'angle de la pente est d'environ 30° à 60°, de préférence d'environ 45°.

4. Armoire de cuisine selon la revendication 3, **caractérisée en ce que** la baguette (22) s'étendant verticalement est montée mobile en direction de sa hauteur.

5. Armoire de cuisine selon la revendication 4, **caractérisée en ce que** la baguette (22) s'étendant verticalement est chargée par un ressort.

6. Armoire de cuisine selon la revendication 3 ou 4, **caractérisée en ce que** la baguette (22) s'étendant verticalement présente à son extrémité libre une lèvre d'étanchéité souple.

7. Armoire de cuisine selon l'une des revendications 1 à 6, **caractérisée en ce que** la plinthe (18) présente une surface concave bombée vers l'intérieur.

8. Armoire de cuisine selon l'une des revendications 1 à 7, **caractérisée en ce que** la plinthe (18) est reliée aux pieds de socle (12) ou au cadre de socle.

9. Armoire de cuisine selon l'une des revendications précédentes, **caractérisée en ce que** la plinthe (18) présente à sa surface un profil au moins sur son côté visible détourné de l'armoire de cuisine.

10. Armoire de cuisine selon la revendication 9, **caractérisée en ce que** le profil est une cannelure.

11. Armoire de cuisine selon l'une des revendications précédentes, **caractérisée en ce que** la plinthe (18) est réalisée en une ou en plusieurs parties et présente un profil de montage ainsi qu'un recouvrement agencé sur celui-ci.

12. Armoire de cuisine selon l'une des revendications précédentes, **caractérisée en ce que** la plinthe (18) présente de préférence une échancrure à titre de ventilation.

13. Armoire de cuisine selon la revendication 12, **caractérisée en ce que** l'échancrure ne s'étend pas jusqu'au plancher et **en ce qu'**au-dessous de l'échancrure se trouve une baguette de socle.
